# EUROPÄISCHE PATENTSCHRIFT

(11) **EP 4 469 675 B1**
(45) Veröffentlichungstag und Bekanntmachung des Hinweises auf die Patenterteilung: **28.05.2025**
(21) Anmeldenummer: 22821554.7
(22) Anmeldetag: 08.12.2022
(51) Int. Cl.: F03B 3/02, F03B 11/00, F03B 15/00, F03B 3/18

(54) **PUMPE FÜR EIN WASSERKRAFTWERK**
PUMP FOR A HYDROELECTRIC POWER STATION
POMPE POUR CENTRALE HYDROÉLECTRIQUE

(30) Priorität: 25.01.2022 DE 102022101640
(43) Veröffentlichungstag der Anmeldung: 04.12.2024
(73) Patentinhaber: Voith Patent GmbH, 89522 Heidenheim (DE)
(72) Erfinder: MEYER, Roland, 89522 Heidenheim (DE); NECKER, Jörg, 89522 Heidenheim (DE); GIESE, Martin, 89522 Heidenheim (DE)
(74) Vertreter: Voith Patent GmbH - Patentabteilung
(86) Internationale Anmeldenummer: PCT/EP2022/084941
(87) Internationale Veröffentlichungsnummer: WO 2023/143795

(56) Entgegenhaltungen:
- AT-A4- 508 900
- DE-A1- 102010 050 001
- JP-A- S6 388 278
- US-A- 3 185 440
- US-A1- 2010 260 622

## Beschreibung

Die Erfindung betrifft eine Pumpe für ein Wasserkraftwerk. Bei der Pumpe kann es sich auch um eine Pumpturbine handeln.

Eine solche Pumpe umfasst ein Laufrad, ein Spiralgehäuse sowie ein Saugrohr.

Die DE 10 2010 050 001 A1 offenbart eine solche Pumpe bzw. Pumpturbine. Diese umfasst einen Gegendrallerzeuger, welcher während des Anfahrens in Pumprichtung aktivierbar ist. Der Gegendrallerzeuger umfasst dabei eine Mehrzahl von Leitelementen bzw. von Drallerzeugungsdüsen. Dieselben sind am Auslassabschnitt des Saugrohres und um die Drehachse des Laufrades herum angeordnet.

Die JP S63 88278 A offenbart ebenfalls eine solche Pumpe. Die offenbarte Pumpe umfasst eine Verbindungsleitung, welche den hochdruckseitigen Wasserweg mit dem niederdruckseitigen Wasserweg verbindet, und einen Drallgeber, welcher nicht in der Verbindungsleitung angeordnet ist.

Ferner sind aus dem Stand der Technik Pumpen mit Verbindungsleitungen zwischen dem Spiralgehäuse und dem Saugrohr bekannt. So offenbart beispielsweise die JPS5 181974 A eine solche Verbindungsleitung. Die in der genannten Schrift offenbarte Verbindungsleitung dient dabei der Entwässerung des Spiralgehäuses.

Die Aufgabe der Erfindung ist es, eine Anordnung anzugeben, welche in der Lage ist, einen Gegendrall zu erzeugen und einfacher ausgebildet ist als die aus dem Stand der Technik bekannte Anordnung.

Die Aufgabe wird erfindungsgemäß durch eine Ausführung entsprechend dem unabhängigen Anspruch gelöst. Weitere vorteilhafte Ausführungsformen der vorliegenden Erfindung finden sich in den Unteransprüchen.

Im Folgenden wird die Erfindung anhand von Figuren erläutert. Die Figuren zeigen im Einzelnen:
- Fig.1: Erfindungsgemäße Pumpe
- Fig.2: Drallgeber in einer ersten Ausführungsform
- Fig.3: Drallgeber in einer zweiten Ausführungsform

Figur 1 zeigt eine erfindungsgemäße Pumpe in stark vereinfachter Darstellung. Die Pumpe umfasst einen hochdruckseitigen Wasserweg, einen niederdruckseitigen Wasserweg und ein Laufrad, welches mit 1 bezeichnet ist. Der hochdruckseitige Wasserweg umfasst ein Spiralgehäuse, welches mit 2 bezeichnet ist, und eine Druckrohrleitung, welche mit 4 bezeichnet ist. Dabei schließt sich die Druckrohrleitung 4 an das Spiralgehäuse 2 an. Der niederdruckseitige Wasserweg umfasst ein Saugrohr, welches mit 3 bezeichnet ist. Die Drehachse des Laufrades 1 ist in Figur 1 durch die vertikale gestrichelte Linie angedeutet. In der Darstellung von Figur 1 ist das Laufrad ein Francis-Laufrad. Das Laufrad kann aber genauso gut anders ausgebildet sein, beispielsweise als Kaplan-Laufrad oder als Propeller-Laufrad.

Die Pumpe umfasst ein Verschlussorgan, welches mit 8 bezeichnet ist und den Wasserfluss durch die Pumpe unterbinden kann. Dabei ist das Verschlussorgan 8 im hochdruckseitigen Wasserweg angeordnet. In der Darstellung von Figur 1 ist das Verschlussorgan ein Leitapparat mit schließbaren Leitschaufeln. Es könnte sich jedoch genauso gut um einen Kugelschieber oder ein anders geartetes Ventil in der Druckrohrleitung 4 handeln. Ein derart ausgebildetes Verschlussorgan 8 wird in der englischen Sprache als "main inlet valve" bezeichnet. Das Verschlussorgan 8 wird vor dem Anfahren der Pumpe geschlossen und erst dann geöffnet, wenn die Pumpe auf die Arbeitsdrehzahl hochgefahren ist. Erfindungsgemäße Pumpen können auch mehr als ein Verschlussorgan 8 umfassen, z.B. einen Kugelschieber und einen Leitapparat. In diesem Fall wird gewöhnlich der Leitapparat beim Anfahren der Pumpe geschlossen. Wenn die Pumpe eine Pumpturbine ist, dann umfasst sie in der Regel einen Leitapparat mit beweglichen Leitschaufeln.

Die Pumpe umfasst ferner eine Verbindungsleitung, welche mit 5 bezeichnet ist und den hochdruckseitigen Wasserweg mit dem niederdruckseitigen Wasserweg verbindet. Dabei handelt es sich um eine Umgehungsleitung, da durch dieselbe Wasser von der Druckrohrleitung 4 ins Saugrohr 3 gelangen kann, ohne dass das Wasser dabei das Laufrad 1 passiert. Die Verbindungsleitung 5 kann dazu von der Druckrohrleitung 4, wie in Figur 1 dargestellt, oder vom Spiralgehäuse 2 abzweigen, wobei die Verbindungsleitung 5 in jedem Fall in Pumpenflussrichtung hinter dem Verschlussorgan 8 abzweigt. Wenn die Pumpe mehr als ein Verschlussorgan 8 umfasst, dann zweigt die Verbindungsleitung 5 in Pumpenflussrichtung hinter demjenigen Verschlussorgan 8 ab, welches vor dem Anfahren der Pumpe geschlossen wird.

In der Verbindungsleitung 5 ist ein Ventil angeordnet, welches mit 6 bezeichnet ist und welches den Wasserfluss durch die Verbindungsleitung 5 regeln kann.

In der Verbindungsleitung 5 ist ein Drallgeber angeordnet, welcher mit 7 bezeichnet ist. Der Drallgeber 7 ist so ausgebildet, dass Wasser, das in der Verbindungsleitung 5 den Drallgeber 7 passiert, bei der Passage desselben mit einem Drall versehen wird. Dabei bedeutet Drall, dass das Wasser, welches sich in der Verbindungsleitung in Richtung der Verbindungsleitung fortbewegt, zusätzlich zu dieser Bewegung eine Rotation um die Mittellinie der Verbindungsleitung ausführt. Mit anderen Worten folgt ein beliebiges Teilvolumen von Wasser abseits der Mittellinie der Verbindungsleitung nach dem Drallgeber einer schraubenlinienförmigen Trajektorie.

Wenn der Drall behaftete Wasserstrahl aus der Verbindungsleitung 5 in das Saugrohr 3 eintritt, bildet sich durch den Drall des Wasserstrahls in demselben eine rotierende Strömung aus. D.h. der Drall des ins Saugrohr eintretenden Wasserstrahls versetzt das sich im Saugrohr befindliche Wasser in eine rotierende Bewegung. Auf diese Weise kann im Wasser an der Eintrittsseite des Laufrades ein Gegendrall erzeugt werden, welcher das Anfahren der Pumpe erleichtert und Vibrationen beim Anfahren vermindert.

Um die genannten günstigen Bedingungen zuverlässig zu erzeugen, ist es von Vorteil, wenn die Verbindungsleitung 5 in der Region in das Saugrohr 3 mündet, in der die Drehachse des Laufrades die Wand des Saugrohrs 3 schneidet. Außerdem ist es von Vorteil, wenn die Verbindungsleitung 5 so in das Saugrohr 3 mündet, dass die Verbindungsleitung 5 an der Mündungsstelle so ausgerichtet ist, dass sie in Richtung des Laufrades 1 weist. Auf diese Weise kann sich im Saugrohr 3 ein rotierender Wasserkegel bilden, welcher in Figur 1 durch die geneigten gestrichelten Linien angedeutet ist. Mit anderen Worten ist es vorteilhaft, wenn die Verbindungsleitung 5 so in das Saugrohr 3 mündet, dass sich im Saugrohr 3 ein rotierender Wasserkegel ausbilden kann, welcher sich im Saugrohr 3 zwischen der Mündung der Verbindungsleitung 5 und dem Laufrad 1 erstreckt, wenn Wasser durch die Verbindungsleitung 5 ins Saugrohr 3 fließt.

In Figur 1 ist eine besonders vorteilhafte Anordnung dargestellt, da sich die Mündung der Verbindungsleitung 5 exakt an der Stelle befindet, an der die Drehachse des Laufrades 1 die Wand des Saugrohrs 3 schneidet. Außerdem ist die Verbindungsleitung 5 an der Mündung exakt koaxial zur Drehachse ausgerichtet. Geringe Abweichungen von dieser Anordnung führen nur zu einer vernachlässigbaren Beeinträchtigung der beschriebenen günstigen Wirkung.

Eine fast gleichwertige Anordnung erhält man, wenn die Mündung der Verbindungsleitung 5 zwar signifikant von der Stelle abweicht, an der die Drehachse des Laufrades 1 die Wand des Saugrohrs 3 schneidet, aber die Verbindungsleitung 5 dort so ausgerichtet ist, dass dieselbe auf das Zentrum des Laufrades 1 weist. Auch geringe Abweichungen von dieser Anordnung sind tolerierbar. Es kann sogar von Vorteil sein, wenn die Verbindungsleitung 5 an der Mündung nicht exakt auf das Zentrum des Laufrades 1 ausgerichtet ist, um der Asymmetrie Rechnung zu tragen, welche durch die Form des Saugrohrs 3 gegeben ist. Der Fachmann kann, instruiert durch die technische Lehre der vorliegenden Erfindung, eine solche vorteilhafte Abweichung von der beschriebenen Anordnung mit Hilfe einer Strömungssimulation auffinden, ohne dabei erfinderisch tätig zu werden.

Da sich der Drall im Wasserfluss durch die Verbindungsleitung 5 nach dem Drallgeber 7 durch Reibungseffekte zunehmend mit dem Abstand zu demselben vermindert, ist es von Vorteil, wenn der Drallgeber möglichst nahe an der Mündung der Verbindungsleitung 5 ins Saugrohr 3 angeordnet ist. Da sich der Drallgeber 7 jedoch in jedem Fall außerhalb des Saugrohrs 3 befindet, wird im Normalbetrieb der Pumpe der Wasserfluss durch das Saugrohr 3 durch den Drallgeber 7 nicht gestört.

Ferner kann es von Vorteil sein, wenn die Verbindungsleitung 5 an der Mündung als Düse ausgebildet ist, d.h. wenn sich der Querschnitt der Verbindungsleitung 5 vor der Mündung verengt. Dadurch vergrößert sich die Geschwindigkeit, mit der das Drall behaftete Wasser aus der Verbindungsleitung 5 ins Saugrohr 3 ausströmt. Dadurch kann die effektive Reichweite des resultierenden rotierenden Wasserkegels im Saugrohr vergrößert werden.

Figur 2 zeigt eine mögliche Ausführungsform eines Drallgebers 7 mit einer fixen Anordnung der Drall gebenden Elemente. Dabei zeigt die Figur eine Ansicht entlang der Achse der Verbindungsleitung 5, wobei die Schraffierung lediglich die Darstellung verdeutlichen soll. D.h. es handelt sich bei den schraffierten Bereichen nicht um Schnittflächen. Der in der Verbindungsleitung 5 angeordnete Drallgeber 7 umfasst vier Drall gebende Elemente, von den eines mit 7.1 bezeichnet ist. Die Drall gebenden Elemente 7.1 umfassen eine Außenseite, mit welcher dieselben an der Wand der Verbindungsleitung 5 befestigt sind. Zur weiteren Stabilisierung können die Drall gebenden Elemente innen aneinander oder an einer Nabe befestigt sein. In Figur 2 sind die Drall gebenden Elemente 7.1 an einer kleinen Nabe befestigt, welche mit 7.2 bezeichnet ist. Damit die Drall gebenden Elemente 7.1 ihren Zweck erfüllen können müssen dieselben vor allem außen eine entsprechende Neigung aufweisen. Zusätzlich können dieselben auch eine Krümmung aufweisen. Die Anzahl der Drall gebenden Elemente 7.1 ist dabei beliebig. Im Prinzip genügt ein schraubenartig gebogenes Blech, welches außen an der Innenwand der Verbindungsleitung befestigt ist (d.h. ähnlich einer Archimedischen Schraube). In den Ausführungsformen mit unbeweglichen Drall gebenden Elementen 7.1 kann die Reichweite des erzeugten rotierenden Wasserkonus im Saugrohr 3 durch die Wassermenge eingestellt werden, welche durch das Verbindungsrohr 5 fließt, d.h. mit Hilfe des Ventils 6.

Figur 3 zeigt eine Ausführungsform eines Drallgebers 7 mit beweglichen Drall gebenden Elementen 7.1. Die Drall gebenden Elementen 7.1 umfassen Achsen, welche drehbar gelagert durch die Wand der Verbindungsleitung 5 geführt sind. In den Ausführungsformen mit beweglichen Elementen 7.1 sollte die Anzahl derselben wenigstens zwei betragen. Der dem die Verbindungsleitung 5 durchströmenden Wasser aufgeprägte Drall kann durch eine Drehung der Elemente 7.1 um die Achsen derselben eingestellt werden.

### Bezugszeichenliste

- 1: Laufrad
- 2: Spiralgehäuse
- 3: Saugrohr
- 4: Druckrohrleitung
- 5: Verbindungsleitung
- 6: Ventil
- 7: Drallgeber
- 7.1: Drall gebendes Element
- 7.2: Nabe
- 8: Verschlussorgan

## Patentansprüche

1. Pumpe umfassend einen hochdruckseitigen Wasserweg, einen niederdruckseitigen Wasserweg und ein Laufrad (1), wobei der hochdruckseitige Wasserweg ein Spiralgehäuse (2) und eine Druckrohrleitung (4) umfasst, und wobei sich die Druckrohrleitung (4) an das Spiralgehäuse (2) anschließt, und wobei der niederdruckseitige Wasserweg ein Saugrohr (3) umfasst, und wobei die Pumpe ein Verschlussorgan (8), welches den Wasserfluss durch die Pumpe unterbinden kann und welches im hochdruckseitigen Wasserweg angeordnet ist, und eine Verbindungsleitung (5) umfasst, welche den hochdruckseitigen Wasserweg mit dem niederdruckseitigen Wasserweg verbindet und so ausgebildet ist, dass durch die Verbindungsleitung (5) Wasser von der Druckrohrleitung (4) in das Saugrohr (3) gelangen kann, ohne dass das Wasser dabei das Laufrad (1) passiert, und wobei die Verbindungsleitung (5) in Pumpenflussrichtung hinter dem Verschlussorgan (8) vom hochdruckseitigen Wasserweg abzweigt, und wobei die Pumpe ein Ventil (6) umfasst, welches in der Verbindungsleitung (5) angeordnet ist, wobei die Pumpe einen Drallgeber (7) umfasst, welcher in der Verbindungsleitung (5) angeordnet und so ausgebildet ist, dass Wasser, das in der Verbindungsleitung (5) den Drallgeber (7) passiert, bei der Passage desselben mit einem Drall versehen werden kann.

2. Pumpe nach Anspruch 1, wobei die Verbindungsleitung (5) so in das Saugrohr (3) mündet, dass sich im Saugrohr ein rotierender Wasserkegel ausbilden kann, welcher sich im Saugrohr (3) zwischen einer Mündung der Verbindungsleitung (5) und dem Laufrad (1) erstreckt, wenn Wasser durch die Verbindungsleitung (5) ins Saugrohr (3) fließt

3. Pumpe nach Anspruch 1 oder 2, wobei die Verbindungsleitung (5) an einer Mündung ins Saugrohr (3) als Düse ausgebildet ist

4. Pumpe nach einem der vorherigen Ansprüche, wobei die Verbindungsleitung (5) von der Druckrohrleitung (4) abzweigt.

5. Pumpe nach einem der Ansprüche 1 bis 3, wobei die Verbindungsleitung (5) vom Spiralgehäuse (2) abzweigt.

6. Pumpe nach einem der vorherigen Ansprüche, wobei die Verbindungsleitung (5) eine Wand umfasst, und wobei der Drallgeber (7) wenigstens ein Drall gebendes Element (7.1) umfasst, und wobei jedes Drall gebende Element (7.1) eine Außenseite umfasst, mit welcher dasselbe an der Wand der Verbindungsleitung (5) befestigt ist.

7. Pumpe nach Anspruch 6, wobei die Drall gebenden Elemente (7.1) innen aneinander oder an einer Nabe (7.2) befestigt sind.

8. Pumpe nach einem der Ansprüche 1 bis 5, wobei die Verbindungsleitung (5) eine Wand umfasst, und wobei der Drallgeber (7) wenigstens zwei Drall gebende Elemente (7.1) umfasst, und wobei die Drall gebenden Elemente (7.1) Achsen umfassen, welche drehbar gelagert durch die Wand der Verbindungsleitung (5) geführt sind

## Claims

1. Pump comprising a high-pressure-side water path, a low-pressure-side water path and an impeller (1), wherein the high-pressure-side water path comprises a volute casing (2) and a discharge pipe (4), and wherein the discharge pipe (4) is connected to the volute casing (2), and wherein the low-pressure-side water path comprises a suction pipe (3), and wherein the pump comprises a closure member (8), which can prevent the flow of water through the pump and which is arranged in the high-pressure-side water path, and a connecting line (5), which connects the high-pressure-side water path to the low-pressure-side water path and is designed in such a way that water can pass through the connecting line (5) from the pressure pipe (4) into the suction pipe (3) without the water passing through the impeller (1), and wherein the connecting line (5) branches off from the high-pressure-side water path in the pump flow direction downstream of the closing element (8), and wherein the pump comprises a valve (6), which is arranged in the connecting line (5), wherein the pump comprises a swirl generator (7) which is arranged in the connecting line (5) and is designed in such a way that water which passes the swirl generator (7) in the connecting line (5) can be provided with a swirl as it passes through it.

2. Pump according to claim 1, wherein the connecting line (5) opens into the suction pipe (3) in such a way that a rotating water cone can form in the suction pipe, which cone extends in the suction pipe (3) between an opening of the connecting line (5) and the impeller (1) when water flows through the connecting line (5) into the suction pipe (3).

3. Pump according to claim 1 or 2, wherein the connecting line (5) is designed as a nozzle at an opening into the suction pipe (3).

4. Pump according to one of the preceding claims, wherein the connecting pipe (5) branches off from the pressure pipe (4)

5. Pump according to one of claims 1 to 3, wherein the connecting line (5) branches off from the volute casing (2).

6. Pump according to one of the preceding claims, wherein the connecting pipe (5) comprises a wall, and wherein the swirl generator (7) comprises at least one swirl-generating element (7.1), and wherein each swirl-generating element (7.1) comprises an outer side with which the same is fixed to the wall of the connecting pipe (5).

7. Pump according to claim 6, wherein the swirl-generating elements (7.1) are fastened internally to each other or to a hub (7.2).

8. Pump according to one of claims 1 to 5, wherein the connecting line (5) comprises a wall, and wherein the swirl generator (7) comprises at least two swirl-generating elements (7.1), and wherein the swirl-generating elements (7.1) comprise axles which are rotatably mounted and guided through the wall of the connecting line (5).

## Revendications

1. Pompe comprenant une voie d'eau côté haute pression, une voie d'eau côté basse pression et une roue (1), dans laquelle la voie d'eau côté haute pression comprend une volute (2) et une conduite de refoulement (4), et dans laquelle la conduite de refoulement (4) est raccordée à la volute (2), et dans laquelle la voie d'eau côté basse pression comprend un tuyau d'aspiration (3), et dans lequel la pompe comprend un organe d'obturation (8) qui peut empêcher l'écoulement de l'eau à travers la pompe et qui est disposé dans le trajet d'eau côté haute pression, et une conduite de liaison (5) qui relie le trajet d'eau côté haute pression au trajet d'eau côté basse pression et qui est conçue de telle sorte, la conduite de liaison (5) permet à l'eau de passer de la conduite de refoulement (4) dans le tuyau d'aspiration (3) sans que l'eau ne traverse la roue (1), et la conduite de liaison (5) bifurque de la voie d'eau côté haute pression dans le sens d'écoulement de la pompe derrière l'organe de fermeture (8), et la pompe comprend une soupape (6), qui est disposée dans la conduite de raccordement (5), la pompe comprenant un générateur de tourbillon (7) qui est disposé dans la conduite de raccordement (5) et qui est conçu de telle sorte que l'eau qui passe par le générateur de tourbillon (7) dans la conduite de raccordement (5) peut être dotée d'un tourbillon lors du passage de celui-ci.

2. Pompe selon la revendication 1, dans laquelle le conduit de raccordement (5) débouche dans le tuyau d'aspiration (3) de telle sorte qu'un cône d'eau rotatif peut se former dans le tuyau d'aspiration, lequel s'étend dans le tuyau d'aspiration (3) entre une embouchure du conduit de raccordement (5) et la roue (1) lorsque l'eau s'écoule dans le tuyau d'aspiration (3) à travers le conduit de raccordement (5).

3. Pompe selon la revendication 1 ou 2, dans laquelle la conduite de liaison (5) est réalisée sous la forme d'un gicleur au niveau d'une embouchure dans le tuyau d'aspiration (3).

4. Pompe selon l'une quelconque des revendications précédentes, dans laquelle le conduit de liaison (5) bifurque à partir du conduit de refoulement (4)

5. Pompe selon l'une quelconque des revendications 1 à 3, dans laquelle le conduit de liaison (5) bifurque à partir de la volute (2).

6. Pompe selon l'une quelconque des revendications précédentes, dans laquelle le conduit de raccordement (5) comprend une paroi, et dans laquelle le générateur de tourbillon (7) comprend au moins un élément générateur de tourbillon (7.1), et dans laquelle chaque élément générateur de tourbillon (7.1) comprend une face extérieure par laquelle il est fixé à la paroi du conduit de raccordement (5).

7. Pompe selon la revendication 6, dans laquelle les éléments générateurs de tourbillon (7.1) sont fixés à l'intérieur les uns aux autres ou à un moyeu (7.2).

8. Pompe selon l'une quelconque des revendications 1 à 5, dans laquelle le conduit de liaison (5) comprend une paroi, et dans laquelle le générateur de tourbillon (7) comprend au moins deux éléments générateurs de tourbillon (7.1), et dans laquelle les éléments générateurs de tourbillon (7.1) comprennent des axes qui sont montés rotatifs à travers la paroi du conduit de liaison (5).
